# EUROPÄISCHE PATENTSCHRIFT

(11) **EP 2 326 772 B1**
(45) Veröffentlichungstag und Bekanntmachung des Hinweises auf die Patenterteilung: **02.07.2014**
(21) Anmeldenummer: 09740253.1
(22) Anmeldetag: 04.09.2009
(51) Int. Cl.: E01F 13/02, F21V 21/08

(54) **HALTER FÜR ANBAUTEILE AN ABSTURZSICHERUNGEN UND ABSTURZSICHERUNG**
HOLDER FOR ATTACHMENTS ON BARRIER FENCES AND BARRIER FENCE
SUPPORT POUR PIÈCES À RAPPORTER SUR DES BARRIÈRES DE FERMETURE ET BARRIÈRE DE FERMETURE

(30) Priorität: 09.09.2008 DE 202008011997 U
(43) Veröffentlichungstag der Anmeldung: 01.06.2011
(73) Patentinhaber: B+F Baumaschinen u. Factoring AG, 3930 Visp (CH)
(72) Erfinder: RICHTERICH, Michael, Hubertus, 59175 Kamen (DE)
(74) Vertreter: Griepenstroh, Jörg
(86) Internationale Anmeldenummer: PCT/DE2009/001233
(87) Internationale Veröffentlichungsnummer: WO 2010/028624

(56) Entgegenhaltungen:
- DE-A1- 3 539 389
- DE-U1-202006 001 191
- JP-A- 2002 371 525
- JP-U- 61 169 120
- US-A- 5 902 067

## Beschreibung

Die Erfindung betrifft einen Halter für Anbauteile, insbesondere Warnleuchten, an Absturzsicherungen von Baustellen gemäß den Merkmalen im Oberbegriff des Schutzanspruchs 1 sowie eine geeignete Absturzsicherung für einen solchen Halter.

Aus der EP 1 388 612 B1 ist eine Absturzsicherung zur Absicherung von Straßenbaustellen bekannt, mit einem zwischen vertikalen Stützen angeordneten Schrankenblatt, das durch einen Blaskörper aus Kunststoff gebildet wird. Auf der Oberseite des Schrankenblatts springen in einem gleichmäßigen Raster über die gesamte Breite der Absturzsicherung verteilt Zapfen zum Aufstecken von Warnleuchten vor. Es wird als nachteilig angesehen, dass durch das feststehende Raster keine Variationen in der Anzahl der aufsteckbaren Warnleuchten möglich sind. Zudem kann die Oberseite des Schrankenblatts im Baustellenbereich nicht als glatter Handlauf dienen, was insbesondere für gehbehinderte Personen ein Nachteil ist, die den Bereich der Absturzsicherung passieren müssen.

Aus der DE 20 2006 005 206 U1 ist ein Adapter zum Aufstecken von Warnleuchten auf Absperrschranken bekannt. Der Adapter ist T- oder L-förmig konfiguriert und besitzt einen nach oben vorstehenden Zapfen und ein muffenförmiges Querstück zur Befestigung an einem Schrankenblatt oder Holm der Absperrschranke. Die Muffe bildet einen rohrförmigen Körper mit einer längsseitigen Ausnehmung zum Aufstecken auf das Schrankenblatt oder den Holm, wobei die Muffe beiderseits Wangen ausbildet, die einen Winkel größer 180° umschließen. Mit einem solchen Adapter können Warnleuchten in der erforderlichen Anzahl auf der ganzen Länge der Absperrschranke an beliebiger Stelle angebracht werden. Zusätzlich zu den federnd ausgebildeten Wangen, die notwendig sind, um die Muffe bzw. den Adapter klemmend an dem Schrankenblatt zu halten, können Befestigungsbolzen vorgesehen sein, um den Adapter mit dem Schrankenblatt zu verbinden.

Neben den zuvor genannten Varianten gibt es noch eine ganze Reihe weiterer Ausführungsformen, die sich im Wesentlichen in vier Gruppen unterteilen lassen. Zunächst gibt es im Blasformverfahren hergestellte Absturzsicherungen mit fest angeformten Zapfen. Wenn durch Vandalismus die Warnlampenhalter verdreht werden, reißen die Zapfen an dem Schrankenblatt in der Regel ab, so dass die Absturzsicherung als solche nicht mehr brauchbar ist.

Bei einer zweiten Gruppe werden die Warnlampenhalter mit dem Schrankenblatt vernietet oder an dieses geschraubt, so dass sie permanent mit dem Schrankenblatt verbunden sind. Die Befestigungslöcher werden erst gebohrt, wenn es nötig ist. Eine solche Absturzsicherung ist nur stark begrenzt variabel.

In einer weiteren Gruppe sind die Warnlampenhalter von oben oder seitlich an oder in das Schrankenblatt gesteckt. Hierfür sind an der Absturzsicherung Taschen, Vertiefungen oder ähnliche Ausnehmungen für Steckvorrichtungen vorgesehen. Nachteilig ist, dass der Handlauf dadurch nicht glatt ist. Es kommt hinzu, dass der Handlauf an den mit Ausnehmungen versehenen Stellen unterbrochen ist und eine Schwachstelle der Absturzsicherung bildet.

Schließlich gibt es noch die Gruppe der an- und abschraubbaren Warnlampenhalter, wie sie beispielsweise in der DE 20 2006 005 206 U1 beschrieben werden.

Ein weiteres Beispiel hierfür ist in der JP 61169120 U gegeben, die einen Halter für Anbauteile offenbart, welche im Winkel zueinander stehende Wangen aufweist, die über einen Befestigungsbolzen mit der Oberseite eines im Querschnitt runden Schrankenblatts koppelbar sind.

Neben gerundeten Schrankenblättern gibt es auch solche, bei welchen die einander gegenüberliegenden Flanken des Schrankenblattes im Winkel zueinander stehen, sodass sich eine Trapezform ergibt (JP 2002 371525 A).

Der Erfindung liegt die Aufgabe zu Grunde, einen Halter für Anbauteile, insbesondere Warnleuchten, an Absturzsicherungen aufzuzeigen, welcher nicht zu einer Schwächung der Struktur der Absturzsicherung führt, leicht an- und abbaubar ist, nicht zu Unterbrechungen im Handlauf führt und zugleich kostengünstig realisierbar ist.

Diese Aufgabe ist bei einem Halter mit den Merkmalen des Patentanspruchs 1 gelöst. Eine passende Absturzsicherung mit einem solchen Halter ist Gegenstand des Patentanspruchs 13.

Vorteilhafte Weiterbildungen des Erfindungsgedankens sind Gegenstand der Unteransprüche.

Der erfindungsgemäße Halter zeichnet sich dadurch aus, dass er einerseits auf ein Schrankenblatt aufsteckbar ist und somit nicht dauerhaft fest mit dem Schrankenblatt verbunden ist. Der Halter weist hierzu einen Fuß mit voneinander beabstandeten Wangen auf, wobei die Wangen über wenigstens einen Befestigungsbolzen und/oder klebetechnisch mit dem Schrankenblatt koppelbar sind. Die Wangen des Halters weisen einander zugewandte Kontaktflächen auf, deren Flächennormalen in einem Winkel stehen, der in einem Bereich von 90° bis 160°, vorzugsweise in einem Bereich von 130° bis 150°, liegt und insbesondere zwischen 140° und 150° liegt. Dabei sollen die einander zugewandten, geneigten Kontaktflächen auf Stützflächen des Schrankenblatts aufliegen, welche im gleichen Winkel zueinander stehen wie die Kontaktflächen. Die Kontaktflächen sind vorzugsweise Ebenen. Auf diese Weise kann nicht nur das Gewicht der montierten Warnleuchten flächig auf die Stützflächen des Schrankenblatts übertragen werden, sondern es kann durch die gewissermaßen keilförmige oder auch konische Konfiguration ein im Wesentlichen vollflächiger Kontakt hergestellt werden, so dass sich die Halter mit dem Schrankenblatt verkeilen und sehr sicher fixiert sind. Die Keilform ist nicht so zu verstehen, dass die Oberkante des Schrankenblatts spitz zuläuft. Vielmehr ist eine relativ flache Bauform für den gabelförmigen Fuß des Halters von Vorteil, so dass der Anbindungsbereich für den Halter, d.h. der obere Bereich des Schrankenblatts, im Querschnitt im Wesentlichen trapezförmig konfiguriert ist. Es kommt also nicht zu einem Hintergreifen des Schrankenblattes. Der Halter kann bei fehlendem Befestigungsbolzen nur gegen die Schwerkraft, d.h. ohne Überwindung etwaiger Klemmkräfte, von dem Holm abgehoben werden. Die Wangen des erfindungsgemäßen Halters liegen außen auf dem Schrankenblatt auf, so dass das Schrankenblatt keine Aussparungen oder ähnliche Unterbrechungen aufweisen muss. Dadurch kann der Handlauf des Schrankenblatts glatt gestaltet werden. Glatt bedeutet in diesem Zusammenhang, dass der Handlauf, also die Oberseite des Schrankenblattes, über seine gesamte Länge von einem Ende zum anderen Ende des Schrankenblatts auf einer Höhe verläuft und keine vorstehenden oder vertieften Bereiche besitzt. Gleichzeitig werden durch Vermeidung von Aussparungen oder Taschen Schwachstellen in der Struktur der Absturzsicherung vermieden. Die Anzahl von Bohrungen für die Befestigungsbolzen ist auf eine kleine Anzahl, vorzugweise auf 5 Bohrungen begrenzt. Weitere Bohrungen sind möglich.

Als ganz wesentlicher Vorteil des erfindungsgemäßen Halters wird es angesehen, dass seine quer zum Schrankenblatt gemessene Breite vorzugsweise nicht größer ist als die Breite des Schrankenblatts. Das heißt nicht, dass das Schrankenblatt für die Halter Aussparungen aufweisen muss. Vielmehr weist das Schrankenblatt im Bereich seiner Oberkante, an der die Halter befestigt werden, eine über seine gesamte Länge gleich bleibende Breite auf. Die Breite an der Oberkante ist jedoch geringer als die Breite des Halters im unteren Bereich, so dass der Halter in der Breite nicht über die maximale Breite des Schrankenblatts aufträgt. Das hat den Vorteil, dass die Schrankenblätter eng nebeneinander oder auch übereinander liegend gestapelt werden können. Die Schrankenblätter können sich nicht im Bereich der Halter verhaken, verklemmen oder verkratzen. Die Packungsdichte der mit den erfindungsgemäßen Haltern ausgestatteten Absturzsicherungen ist hoch, zumindest aber so hoch wie bei Absturzsicherungen ohne Halter. Es wird im Rahmen der Erfindung nicht ausgeschlossen, dass auch Halter zum Einsatz kommen können, die eine größere Breite aufweisen als die sie tragende Absturzsicherung.

Es ist vorgesehen, dass auch die Wangen des Halters über einen Quersteg miteinander verbunden sind, der in der Einbaulage im Abstand und parallel zu einem oberen Steg des Schrankenblatts verläuft. Durch die Beabstandung des Querstegs von dem oberen Steg ist sichergestellt, dass die Wangen immer flächig auf den Stützflächen aufliegen. Der obere Quersteg zwischen den Wangen bzw. der obere Steg des Schrankenblatts verläuft vorzugsweise horizontal. Es ist auch denkbar, dass die Stege bogenförmig gekrümmt sind, aber dennoch im Abstand zueinander verlaufen. Dadurch kann im Rahmen der Erfindung sogar ein oberseitig gerundeter Handlauf an der Absturzsicherung bereitgestellt werden.

Es, wird allerdings als vorteilhaft angesehen, wenn der obere Steg horizontal verläuft, weil sich bei dieser Konfiguration ein sich zwischen den Wangen erstreckender Befestigungsbolzen zur Fixierung des Schrankenblatts von innen in Linienberührung gegen den oberen Steg abstützen kann. Daher sollen die Bohrungen für die Befestigungsbolzen sehr nahe dem oberen Rand der Wangen angeordnet sein. Dies ermöglicht es, ein Sicherungselement zur Fixierung des Befestigungsbolzens so in den Wangen unterzubringen, dass weder der Befestigungsbolzen noch das Sicherungselement in der Einbaulage über die Außenkontur des Halters vorsteht.

Die Bohrungen können aber auch mit einer Wandung versehen sein, die einen Kanal im Schrankenblatt bildet. Der Kanal kann dadurch hergestellt werden, dass beim Spritzgießen ein Bolzen in den Formhohlraum ragt. Es können auch zwei einander gegenüberliegende Bolzen vorgesehen sein, die beim Öffnen des Formhohlraums voneinander entfernt werden. Bedingt durch das Herstellungsverfahren verbleibt zwischen den Stirnseiten zweier Bolzen bzw. zwischen der Stirnseite eines Bolzens und dem Formhohlraum ein kleiner Spalt, der sich mit Kunststoff füllt. Dieser Kunststoffsteg muss entfernt werden, was am einfachsten durch Bohren möglich ist. Die Wandung des Kanals ermöglicht es dem Bolzen, sich über eine wesentlich größere Fläche abzustützen. Die Flächenpressung ist wesentlich geringer als bei einem Bolzen, der sich nur an den durchbohrten Flächen abstützt. Der Bolzen kann daher nicht so leicht ausreißen.

Bei einem Schraubbolzen kann das Sicherungselement ein Gewindeabschnitt sein, der unmittelbar an dem Halter ausgebildet ist. Es kann sich aber auch um eine in dem Halter fixierte Mutter handeln. Das Sicherungselement ist nicht zwingend ein Gewinde. Es kann sich bei einem Befestigungsbolzen auch um ein Verriegelungselement nach Art eines Bajonettverschlusses handeln, wobei das Sicherungselement wenigstens einen Rastvorsprung aufweist, der mit einer Rastnase am Befestigungsbolzen korrespondiert. Durch Verschwenken des Befestigungsbolzens um seine Längsachse, beispielsweise um 180°, kann der erfindungsgemäße Halter schnell und sicher an dem Schrankenblatt fixiert werden. Der Befestigungsbolzen ist vorzugsweise unverlierbar mit dem Halter verbunden.

Zusätzliche Sicherheit gegen den Diebstahl von Warnleuchten kann dadurch geschaffen werden, dass die Befestigungsbolzen nur mit einem Spezialwerkzeug betätigt werden können.

Je nach Beanspruchung kann der Befestigungsbolzen aus Metall bestehen. Es kann sich jedoch auch um ein Kunststoffbauteil handeln. Grundsätzlich kann auch bei der erfindungsgemäßen Absturzsicherung nicht ausgeschlossen werden, dass durch Vandalismus Halter abgerissen werden. In diesem Fall besteht allerdings immer noch die Möglichkeit, dass auf Grund der vollflächigen Anlage der Wangen auf den Stützflächen der Fuß mit der Absturzsicherung verklebt werden kann. Dadurch ist die Absturzsicherung quasi reparierbar.

Bei der Erfindung kann die Klebung zwischen den Wangen und dem Holm von Anfang an vorgesehen sein. Hierzu sollte die Kontaktfläche hinreichend groß sein. Der verwendete Klebstoff kann zu einer unlösbaren Verbindung zwischen dem Halter und dem Holm führen. Das ist in der Regel bei geeigneten Flüssigklebstoffen der Fall. Der Klebstoff zu lösbaren Klebung kann auch eine zähelastische Masse sein, wobei die klebende Eigenschaft ihrer Oberflächen durch Zugbeanspruchung parallel zu den miteinander verklebten Flächen aufgehoben wird. Die Klebeverbindung kann aber auch lösbar gestaltet werden, z.B. indem ein Klebstoff verwendet wird, der auf einer Trägerfolie angeordnet ist. Es kann sich in diesem Fall um ein doppelseitiges Klebeband handeln.

Ein Vorteil der Klebung ist, dass die Bolzenverbindung entlastet oder gar ersetzt wird. Ein weiterer Vorteil ist, dass auch ohne weitere Bohrungen zusätzliche Halter an der Absturzsicherung montierbar sind. Hierbei wird davon ausgegangen, dass in dem Holm nur eine begrenzte Anzahl von Bohrungen angeordnet sind, wie z.B. 5 äquidistante Bohrungen. Selbstverständlich lassen sich nachträglich auch noch weitere Bohrungen erstellen. Die Alternative ist das Kleben.

Der erfindungsgemäße Halter kommt insbesondere bei im Blasformverfahren hergestellten Schrankenblättern zum Einsatz, wobei diese Schrankenblätter herstellungsbedingt aus einem relativ weichen Kunststoffmaterial bestehen. Es wird als zweckmäßig angesehen, wenn der Halter aus einem Werkstoff gefertigt wird, der eine größere Härte und damit Widerstandsfähigkeit aufweist als der Werkstoff des Schrankenblatts. Das schließt nicht aus, dass die Absturzsicherung härtere Bestandteile aufweist, wie beispielsweise seitliche Stützen, die in der Regel aus Metall bestehen.

Der erfindungsgemäße Halter weist selbstverständlich eine Befestigungsmöglichkeit für ein Anbauteil, insbesondere eine Warnleuchte, auf. Hierbei handelt es sich vorzugsweise um einen nach oben vom Fuß abstehenden Zapfen. Dieser Zapfen kann mit wenigstens einer Querbohrung versehen sein, um auch die Warnleuchte unverlierbar an dem Zapfen und damit an dem Halter bzw. der Absturzsicherung zu fixieren. Der Zapfen sollte selbstverständlich nicht breiter sein als der Fuß und somit auch nicht breiter sein als das Schrankenblatt bzw. die Absturzsicherung, damit die mit den erfindungsgemäßen Haltern ausgestatteten Absturzsicherungen leicht und dicht nebeneinander bzw. übereinander gestapelt werden können.

Die Erfindung wird nachfolgend anhand eines in schematischen Zeichnungen dargestellten Ausführungsbeispiels näher erläutert. Es zeigen:
- Figur 1: eine Schnittdarstellung durch den erfindungsgemäßen Halter, montiert auf einem Schrankenblatt;
- Figur 2: den montierten Halter der Figur 1 in der Seitenansicht;
- Figur 3: den Halter der Figuren 1 und 2 in der Draufsicht;
- Figur 4: eine Schnittdarstellung gemäß Figur 1 durch eine weitere Ausführungsform eines Halters auf einem Schrankenblatt und
- Figur 5: eine Schnittdarstellung durch eine weitere Ausführungsform.

Figur 1 zeigt einen Halter 1, wie er auf eine Absturzsicherung 2 montiert ist. Von der Absturzsicherung 2 ist lediglich das im Blasformverfahren aus Kunststoff hergestellte Schrankenblatt 3 dargestellt mit einem oberen Holm 4, auf dem der Halter 1 mit seinem Fuß 5 befestigt ist. Der Holm 4 weist auf seiner gesamten Länge einen gleich bleibenden Querschnitt auf, der als trapezförmig bezeichnet werden kann. In jedem Fall verjüngt sich der Holm 4 von unten nach oben. Im Sinne der Erfindung bildet der Holm 4 den obersten Teil des Schrankenblatts 3.

Der Halter 1 umfasst neben seinem Fuß 5 einen nach oben vorstehenden Zapfen 6 mit zwei Querbohrungen 7, 16 zur Fixierung einer nicht näher dargestellten Warnleuchte. Der Zapfen 6 ist kreiszylindrisch ausgebildet. Der Fuß 5 gliedert sich in zwei Wangen 8, 9, die das Schrankenblatt 3 kontaktieren. Hierzu liegen die schräg zueinander stehenden Kontaktflächen 10 der Wangen 8, 9 auf Stützflächen 11 des Holms 4 auf. Flächennormalen N auf den ebenen Kontaktflächen 10 stehen in einem Winkel W zueinander. Der Winkel W ist kleiner als 180° und ist in keinem Bereich der Kontaktflächen größer als 180°. Selbst wenn die Kontaktflächen gekrümmt sind, würden die Flächennormalen von Tangenten, die an die Krümmung gelegt werden, einen Winkel W von 180° nicht überschreiten.

Die einander gegenüberliegenden Stützflächen 11 stehen im gleichen Winkel zueinander wie die Kontaktflächen 10. Dadurch liegen die Wangen 8, 9 vollflächig auf. Bei diesem Ausführungsbeispiel umgreift der Fuß 5 fast den ganzen Holm 4, jedoch ohne diesen zu umschließen, und ist mit diesem zusätzlich über einen den Holm 4 quer durchsetzenden Befestigungsbolzen 12 verbunden. Es handelt sich um einen Schraubbolzen, dessen Kopf vollständig in den Fuß 5 eingelassen ist. Bei diesem Ausführungsbeispiel ist die Breite B des Fußes 5 so gewählt, dass sie nicht größer ist als die Breite B1 des Holms 4. Insgesamt ist der Halter 1 einschließlich des Zapfens 6 somit maximal so breit wie der Holm 4 bzw. die gesamte Absturzsicherung 2. Selbstverständlich ist im Rahmen der Erfindung nicht ausgeschlossen, dass der Halter auch breiter sein kann als die Absturzsicherung.

Der/Winkel W beträgt in diesem Ausführungsbeispiel 145°, wobei die Oberseite des Holms 4 nicht spitz zuläuft, sondern horizontal abgeflacht ist. Es ist zu erkennen, dass auch die Kontaktflächen 10 der Wangen 8, 9 nicht in einem spitzen Winkel aufeinander treffen, sondern über einen Quersteg 13 miteinander verbunden sind, der in der dargestellten Einbaulage in einem vertikalen Abstand parallel zu einem oberen Steg 14 des Schrankenblatts 3 verläuft. Direkt unterhalb des oberen Stegs 14 des Schrankenblatts verläuft der Befestigungsbolzen 12, der sich bei Belastung an der inneren Seite des Stegs 14 abstützt. Dadurch sind die Bohrungen in den Stützflächen 11 des Holms 4 bei Zugbelastung geringeren Kräften ausgesetzt, da sich der Befestigungsbolzen 12 umfangsseitig an dem oberen Steg 14 abstützt. Der Befestigungsbolzen 12 selbst wird über eine Mutter 15, die in eine Wange 9 eingelassen ist, gehalten. Die Mutter 15 steht stellvertretend für jede Form eines Sicherungselements, das eine formschlüssige Fixierung des Befestigungsbolzens 12 innerhalb der Wangen 8, 9 und damit innerhalb der Außenkontur des Fußes 5 ermöglicht. Unterhalb des Halters 1 befindet sich eine Verstärkung 17 in Form einer zum Inneren des Schrankenblattes 3 gerichteten Einstülpung.

Figur 2 zeigt den Halter 1 der Figur 1 in einer Seitendarstellung. Es ist zu erkennen, dass eine zweite Querbohrung 16 am Zapfen 6 vorgesehen ist. Auch wird deutlich, dass der Halter 1 den Holm 4 nicht vollständig umgreift, sondern nur im Wesentlichen in dessen oberer Hälfte platziert ist. Die gestrichelte horizontale Linie im unteren Bereich des Holms 4 stellt die breiteste Stelle des Holms 4 dar. Der Halter 1 bzw. der Fuß 5 greift nicht über die breiteste Stelle, so dass die Wangen 8, 9 maximal einen Winkel von 180°, bezogen auf die Horizontale, umschließen. Unterhalb des Halters 1 befindet sich eine Verstärkung 17 in Form einer kreisrunden Einpressung, um den Bereich des Schrankenblatts 3 auf Grund der zusätzlichen Belastung durch die Warnleuchte auszusteifen.

Figur 3 zeigt den Halter 1 in der Draufsicht. Es ist zu erkennen, dass der Zapfen 6 eine kreisrunde Geometrie hat, während der Fuß 5 des Halters 1 im Wesentlichen rechteckig konfiguriert ist. In diesem Ausführungsbeispiel ist seine in Längsrichtung des Holms 4 gemessene Länge etwas größer als eine in Querrichtung zum Holm 4 gemessene Breite.

Figur 4 zeigt in der gleichen Darstellungsweise wie Figur 1 den identischen Halter, wie er auf einer Absturzsicherung 2 montiert ist. Diese Ausführungsform der Absturzsicherung unterscheidet sich von derjenigen der Figur 1 in der Ausgestaltung des Verbindungsbereichs zwischen Fuß 5a und Holm 4a. Die Unterschiede liegen in der andersartigen Konstruktion im Bereich des Befestigungsbolzens 12a. Der Befestigungsbolzen 12a durchsetzt einen Kanal 18, dessen Wandung 19 den dargestellten Befestigungsbolzen 12a umgibt. Der Befestigungsbolzen 12a stützt sich somit anders als bei der Ausführungsform der Figur 1 nicht an durchbohrten Seitenflächen des Schrankenblatts 3 ab, sondern an der Wandung 19 des Kanals 18.

Der durchgehende Kanal 18 ist ursprünglich nicht durchgängig, also geschlossen. Herstellungstechnisch bedingt befindet sich in der Mitte ein strichpunktiert dargestellter Steg 20, der herausgebohrt oder herausgestanzt wird, so dass der Befestigungsbolzen 12 a durch den Kanal 18 geführt werden kann. Bei dieser Ausführungsform ist nur eine einzige, mittig angeordnete Bohrung erforderlich. Der Kanal 18 dient als zusätzliche Aussteifung des Schrankenblatts 3a und verleiht diesem eine höhere Stabilität. Die dem hier mittig angeordneten Steg 20 benachbarten Bereiche des Kanals 18 sind leicht konisch ausgebildet. Dies ist auf Formschrägen der zur Herstellung verwendeten formgebenden Bolzen zurückzuführen. Der Halter 1 unterscheidet sich bis auf die Konizität der Bohrungen 21 für die Befestigungsbolzen 12a und die Sicherungselemente 15a nicht vom demjenigen der Figur 1. Er ist nicht in besonderer Weise an den Kanal 18 oder überhaupt an eine Öffnung / Vertiefung im Schrankenblatt 3a angepasst, in dem Sinne, dass der Halter 1 in das Schrankenblatt 3a eingreift.

Das Schrankenblatt 3a weist analog zu Figur 1 eine Verstärkung 17a auf, welche im Gegensatz zur Ausführungsform der Figur 1 einen kleineren Durchmesser aufweist und direkt unterhalb des Holmes 4a angeordnet ist.

Figur 5 zeigt eine weitere Ausführungsform des Fußes 5b im Verbindungsbereich mit dem Holm 4b. Hierbei ist der Kanal 18a nur leicht konisch ausgestaltet.

Die Bohrung 21 im Fuß 5b ist nicht, wie es in den Figuren 1 und 4 dargestellt ist, konisch ausgestaltet, sondern zylinderförmig mit angefastem Rand. Dies ermöglicht im Gegensatz zu Figur 4 den Einsatz standardisierter, zylindrischer Befestigungsbolzen 12b.

## Patentansprüche

1. Halter für Anbauteile, insbesondere Warnleuchten, an Absturzsicherungen (2) von Baustellen, wobei der Halter(1) auf ein Schrankenblatt (3, 3a) aufsteckbar ist und einen Fuß (5, 5a, 5b) mit Wangen (8, 9) aufweist, wobei die Wangen (8, 9) über wenigstens einen Befestigungsbolzen (12, 12a, 12b) und/oder klebetechnisch mit dem Schrankenblatt (3, 3a) koppelbar sind, **dadurch gekennzeichnet, dass** die Flächennnormalen (N) voneinander zugewandte Kontaktflächen (10) der Wangen (8, 9), in einem Winkel (W) zueinander stehen, der in einem Bereich von 90° bis 160° liegt, wobei sich der Befestigungsbolzen (12, 12a, 12b) zwischen den Wangen (8, 9) erstrecken kann und das Schrankenblatt (3, 3a) durchsetzen kann, wobei in den Wangen (8, 9) Bohrungen für den Befestigungsbolzen (12, 12a, 12b) angeordnet sind.

2. Halter nach Anspruch 1, **dadurch gekennzeichnet, dass** der Winkel (W) in einem Bereich von 130° bis 150° liegt.

3. Halter nach einem der Ansprüche 1 oder 2, **dadurch gekennzeichnet, dass** die Kontaktflächen (10) mit den Stützflächen (11) unter Eingliederung eines flüssigen oder zähelastischen Klebstoffes oder unter Eingliederung von einem auf einer Trägerfolie angeordneten Klebstoffs lösbar oder unlösbar verklebbar sind.

4. Halter nach einem der Ansprüche 1 bis 3, **dadurch gekennzeichnet, dass** die Wangen (8, 9) über einen Quersteg (13) miteinander verbunden sind, der in der Einbaulage im Abstand und parallel zu einem oberen Steg (14) des Schrankenblatts (3, 3a) verläuft.

5. Halter nach einem der Ansprüche 1 bis 4, **dadurch gekennzeichnet, dass** die Bohrungen für den Befestigungsbolzen (12) so in den Wangen (8, 9) positioniert sind, dass sich der Befestigungsbolzen (12) von innen gegen den oberen Steg (14) des Schrankenblatts (3) abstützt.

6. Halter nach einem der Ansprüche 1 bis 5, **dadurch gekennzeichnet, dass** der Halter (1) aus einem Kunststoff besteht, der eine größere Härte aufweist als das Schrankenblatt (3, 3a), auf dem er über wenigstens einen Befestigungsbolzen (12, 12a, 12b) und/oder klebetechnisch montiert werden kann.

7. Halter nach einem der Ansprüche 1 bis 6, **dadurch gekennzeichnet, dass** der Halter (1) ein Sicherungselement (15a, 15 b) für den formschlüssigen Eingriff des Befestigungsbolzens (12a, 12b) aufweist.

8. Halter nach Anspruch 7, **dadurch gekennzeichnet, dass** das Sicherungselement (15a, 15b) ein an dem Halter (1) ausgebildeter Gewindeabschnitt oder eine an dem Halter (1) befestigte Mutter ist.

9. Halter nach Anspruch 7, **dadurch gekennzeichnet, dass** das Sicherungselement (15) wenigstens einen Rastvorsprung eines Bajonettverschlusses aufweist, wobei der Befestigungsbolzen (12) eine mit dem Rastvorsprung korrespondierende Rastnase aufweist.

10. Halter nach einem der Ansprüche 1 bis 9 mit Befestigungsbolzen (12, 12a, 12b), **dadurch gekennzeichnet, dass** der Befestigungsbolzen (12, 12a, 12b), mit welchen der Halter (1) auf dem Schrankenblatt (3, 3a) montiert werden kann, aus Kunststoff besteht.

11. Halter nach einem der Ansprüche 1 bis 10 mit Befestigungsbolzen (12, 12a, 12b), **dadurch gekennzeichnet, dass** der Befestigungsbolzen (12, 12a, 12b), mit welchen der Halter (1) auf dem Schrankenblatt (3, 3a) montiert werden kann, in der Einbaulage nicht über die Außenkontur des Halters (1) vorsteht.

12. Halter nach einem der Ansprüche 1 bis 10 mit Befestigungsbolzen (12, 12a, 12b), **dadurch gekennzeichnet, dass** der Befestigungsbolzen (12, 12a, 12b), mit welchen der Halter (1) auf dem Schrankenblatt (3, 3a) montiert werden kann, dem Halter (1) unverlierbar zugeordnet ist.

13. Absturzsicherung zur Absicherung von Baustellen, mit einem Schrankenblatt (3, 3a) aus Kunststoff, welches einen Holm (4, 4a, 4b) aufweist, dessen seitlichen Stützflächen (11) geneigt sind, wobei Flächenormalen (N) der Stützflächen (11) in einem Winkel (W) von 90° bis 160°, insbesondere in einem Winkel (W) von 130° bis 150° zueinander stehen, so dass sich der Holm (4, 4a, 4b) trapezförmig nach oben verjüngt mit einem Halter (1) gemäß einem der Ansprüche 1 bis 12.

14. Absturzsicherung nach Anspruch 13, **dadurch gekennzeichnet, dass** seine quer zum Schrankenblatt (3, 3a) gemessene Breite (B) nicht größer ist als die Breite (B1) des Schrankenblatts (3, 3a).

15. Absturzsicherung nach Anspruch 13 oder 14, **dadurch gekennzeichnet, dass** die einander zugewandten, geneigten Kontaktflächen (10) der Wangen (8, 9) auf Stützflächen (11) des Schrankenblatts (3, 3a) aufliegen, welche im gleichen Winkel (W) zu einander stehen wie die Kontaktflächen (10).

16. Absturzsicherung nach einem der Ansprüche 13 bis 15, **dadurch gekennzeichnet, dass** das Schrankenblatt (3, 3a) einen sich quer zum Schrankenblatt (3, 3a) erstreckenden, eine Wandung (19) aufweisenden Kanal (18, 18a) zur Aufnahme eines Befestigungsbolzens (12a, 12b) aufweist.

## Claims

1. Holder for attachments, in particular warning lights, on fall-protection safety devices (2) on construction sites, the holder (1) being mountable onto a barrier plate (3, 3a) and comprising a base (5, 5a, 5b) having side walls (8, 9), it being possible to couple the side walls (8, 9) to the barrier plate (3, 3a) by means of at least one fastening bolt (12, 12a, 12b) and/or using an adhesive, **characterised in that** the surface perpendiculars (N) of contact faces (10), which face one another, of the side walls (8, 9) are at an angle (W) to one another in a range of from 90° to 160°, it being possible for the fastening bolt (12, 12a, 12b) to extend between the side walls (8, 9) and to penetrate the barrier plate (3, 3a), holes being arranged in the side walls (8, 9) for the fastening bolt (12, 12a, 12b).

2. Holder according to claim 1, **characterised in that** the angle (W) is in a range of from 130° to 150°.

3. Holder according to either claim 1 or claim 2, **characterised in that** the contact faces (10) can be detachably or non-detachably bonded to the support surfaces (11) by incorporating a liquid or a viscoplastic adhesive or by incorporating an adhesive arranged on a carrier film.

4. Holder according to any of claims 1 to 3, **characterised in that** the side walls (8, 9) are interconnected via a transverse web (13) which, when installed, extends at a spacing from and parallel to an upper web (14) of the barrier plate (3, 3a).

5. Holder according to any of claims 1 to 4, **characterised in that** the holes for the fastening bolt (12) are positioned in the side walls (8, 9) such that the fastening bolt (12) is supported from the inside against the upper web (14) of the barrier plate (3).

6. Holder according to any of claims 1 to 5, **characterised in that** the holder (1) consists of a plastics material having a greater hardness than the barrier plate (3, 3a), on which said holder can be mounted by means of at least one fastening bolt (12, 12a, 12b) and/or using an adhesive.

7. Holder according to any of claims 1 to 6, **characterised in that** the holder (1) comprises a securing element (15a, 15b) designed to interlock with the fastening bolt (12a, 12b).

8. Holder according to claim 7, **characterised in that** the securing element (15a, 15b) is a threaded portion formed on the holder (1) or a nut fastened to the holder (1).

9. Holder according to claim 7, **characterised in that** the securing element (15) comprises at least one latching projection of a bayonet catch, the fastening bolt (12) comprising a latching nose corresponding to the latching projection.

10. Holder according to any of claims 1 to 9, comprising fastening bolts (12, 12a, 12b), **characterised in that** the fastening bolt (12, 12a, 12b), by means of which the holder (1) can be mounted on the barrier plate (3, 3a), consists of plastics material.

11. Holder according to any of claims 1 to 10, comprising fastening bolts (12, 12a, 12b), **characterised in that** the fastening bolt (12, 12a, 12b), by means of which the holder (1) can be mounted on the barrier plate (3, 3a), does not project beyond the outer contour of the holder (1) when installed.

12. Holder according to any of claims 1 to 10, comprising fastening bolts (12, 12a, 12b), **characterised in that** the fastening bolt (12, 12a, 12b), by means of which the holder (1) can be mounted on the barrier plate (3, 3a), is captively assigned to the holder (1).

13. Fall-protection safety device for protecting construction sites, comprising a plastics barrier plate (3, 3a) which comprises a strut (4, 4a, 4b), the lateral support surfaces (11) of which are inclined, surface perpendiculars (N) of the support surfaces (11) being at an angle (W) of from 90° to 160°, in particular at an angle (W) of from 130° to 150°, so that the strut (4, 4a, 4b) tapers upwards in the shape of a trapezium, said safety device comprising a holder (1) according to any of claims 1 to 12.

14. Fall-protection safety device according to claim 13, **characterised in that** the width (B) thereof measured transverse to the barrier plate (3, 3a) is not greater than the width (B1) of the barrier plate (3, 3a).

15. Fall-protection safety device according to either claim 13 or claim 14, **characterised in that** the inclined contact faces (10), which face one another, of the side walls (8, 9) rest on support surfaces (11) of the barrier plate (3, 3a), which support surfaces are at the same angle (W) to one another as the contact faces (10).

16. Fall-protection safety device according to any of claims 13 to 15, **characterised in that** the barrier plate (3, 3a) comprises a duct (18, 18a) which extends transverse to the barrier plate (3, 3a), comprises a wall (19) and is intended for receiving a fastening bolt (12a, 12b).

## Revendications

1. Support pour pièces à rapporter, en particulier des lumières d'avertissement, sur des dispositifs antichute (2) de chantiers, le support (1) pouvant être fixé sur une plaque de barrière (3, 3a) et présentant un pied (5, 5a, 5b) avec des joues (8, 9), les joues (8, 9) pouvant être couplées par au moins un boulon de fixation (12, 12a, 12b) et/ou par collage à la plaque de barrière (3, 3a), **caractérisé en ce que** les normales (N) aux surfaces de contact (10) tournées les unes vers les autres des joues (8, 9) se situent dans un angle (W) l'une par rapport à l'autre qui est compris dans une plage de 90 à 160°, le boulon de fixation (12, 12a, 12b) pouvant s'étendre entre les joues (8, 9) et pouvant traverser la plaque de barrière (3, 3a), des perçages pour le boulon de fixation (12, 12a, 12b) étant disposés dans les joues (8, 9).

2. Support selon la revendication 1, **caractérisé en ce que** l'angle (W) est compris dans une plage de 130 à 150°.

3. Support selon l'une quelconque des revendications 1 ou 2, **caractérisé en ce que** les surfaces de contact (10) peuvent être collées de manière détachable ou non détachable aux surfaces d'appui (11) en incorporant une colle liquide ou viscoplastique ou en incorporant une colle disposée sur un film porteur.

4. Support selon l'une quelconque des revendications 1 à 3, **caractérisé en ce que** les joues (8, 9) sont reliées entre elles par une entretoise (13) qui s'étend dans la position d'installation à distance et parallèlement à une nervure supérieure (14) de la plaque de barrière (3, 3a).

5. Support selon l'une quelconque des revendications 1 à 4, **caractérisé en ce que** les perçages pour le boulon de fixation (12) sont positionnés dans les joues (8, 9) de sorte que le boulon de fixation (12) s'appuie de l'intérieur contre la nervure supérieure (14) de la plaque de barrière (3).

6. Support selon l'une quelconque des revendications 1 à 5, **caractérisé en ce que** le support (1) se compose d'un plastique qui présente une dureté supérieure à celle de la plaque de barrière (3, 3a), sur laquelle il peut être monté par le biais d'au moins un boulon de fixation (12, 12a, 12b) et/ou par collage.

7. Support selon l'une quelconque des revendications 1 à 6, **caractérisé en ce que** le support (1) présente un élément de fixation (15a, 15b) pour l'engagement par complémentarité de formes du boulon de fixation (12a, 12b).

8. Support selon la revendication 7, **caractérisé en ce que** l'élément de fixation (15a, 15b) est une section filetée réalisée sur le support (1) ou un écrou fixé sur le support (1).

9. Support selon la revendication 7, **caractérisé en ce que** l'élément de fixation (15) présente au moins une saillie d'encliquetage d'une fermeture à baïonnette, le boulon de fixation (12) présentant un nez d'encliquetage correspondant à la saillie d'encliquetage.

10. Support selon l'une quelconque des revendications 1 à 9 avec boulon de fixation (12, 12a, 12b), **caractérisé en ce que** le boulon de fixation (12, 12a, 12b), avec lequel le support (1) peut être monté sur la plaque de barrière (3, 3a), se compose de plastique.

11. Support selon l'une quelconque des revendications 1 à 10 avec boulon de fixation (12, 12a, 12b), **caractérisé en ce que** le boulon de fixation (12, 12a, 12b), avec lequel le support (1) peut être monté sur la plaque de barrière (3, 3a), ne dépasse pas dans la position d'installation du contour extérieur du support (1).

12. Support selon l'une quelconque des revendications 1 à 10 avec boulon de fixation (12, 12a, 12b), **caractérisé en ce que** le boulon de fixation (12, 12a, 12b), avec lequel le support (1) peut être monté sur la plaque de barrière (3, 3a), est associé de manière imperdable au support (1).

13. Dispositif antichute pour la sécurité de chantiers, avec une plaque de barrière (3, 3a) en plastique qui présente un longeron (4, 4a, 4b), dont les surfaces d'appui latérales (11) sont inclinées, des normales (N) aux surfaces d'appui (11) se situant dans un angle (W) de 90 à 160°, en particulier dans un angle (W) de 130 à 150° l'une par rapport à l'autre de sorte que le longeron (4, 4a, 4b) se rétrécisse en forme de trapèze vers le haut avec un support (1) selon l'une quelconque des revendications 1 à 12.

14. Dispositif antichute selon la revendication 13, **caractérisé en ce que** sa largeur (B) mesurée transversalement à la plaque de barrière (3, 3a) n'est pas supérieure à la largeur (B1) de la plaque de barrière (3, 3a).

15. Dispositif antichute selon la revendication 13 ou 14, **caractérisé en ce que** les surfaces de contact (10) inclinées tournées les unes vers les autres des joues (8, 9) se situent sur des surfaces d'appui (11) de la plaque de barrière (3, 3a) qui sont dans un angle identique (W) les unes par rapport aux autres comme les surfaces de contact (10).

16. Dispositif antichute selon l'une quelconque des revendications 13 à 15, **caractérisé en ce que** la plaque de barrière (3, 3a) présente un canal (18, 18a) s'étendant transversalement à la plaque de barrière (3, 3a), présentant une paroi (19) pour la réception d'un boulon de fixation (12a, 12b).
